# FASCICULE DE BREVET EUROPEEN

(11) **EP 0 293 354 B1**
(45) Date de publication et mention de la délivrance du brevet: **21.08.1991**
(21) Numéro de dépôt: 88870032.5
(22) Date de dépôt: 02.03.1988
(51) Int. Cl.: F24D 19/02

(54) **Support de radiateurs**
Heizkörperstützen
Supports for radiators

(30) Priorité: 27.05.1987 BE 8700600
(43) Date de publication de la demande: 30.11.1988
(73) Titulaire: Vrijhof, Jan, B-3760 Lanaken (BE)
(72) Inventeur: Vrijhof, Jan, B-3760 Lanaken (BE)
(74) Mandataire: van Malderen, Michel

(56) Documents cités:
- DE-A- 3 505 450
- DE-U- 7 308 565
- FR-A- 1 504 199
- GB-A- 2 096 451
- LU-A- 67 085

## Description

La présente invention est relative à un dispositif de support de radiateurs, notamment destiné aux radiateurs à circulation de fluide tel que l'eau ou l'huile.

On connaît un support de radiateurs, qui consiste en une tige particulière à enfoncer dans le mur de support sur lequel est monté le radiateur. Un tel dispositif ne permet toutefois aucun réglage en hauteur du radiateur et ne permet pas une correction en cas de forage inapproprié.

On connaît également un dispositif de support de radiateur qui consiste en un étrier dont la base appliquée contre le mur correspond essentiellement à la hauteur du radiateur qui repose sur une patte inférieure et qui est maintenu en position verticale par un élément réglable horizontalement, solidaire d'une patte supérieure. Toutefois, ce dispositif est relativement onéreux puisqu'il comporte une base relativement grande qui consomme beaucoup de matière quine participe pas à la reprise d'efforts. Par ailleurs, il y a lieu de démonter le radiateur en vue d'une correction de sa position, étant donné que ce réglage s'effectue grâce à des trous oblongs pratiqués dans ladite base qui peut coulisser par rapport à la vis ou au tire-fond de fixation au mur.

Par le document LU-A-67085, on connaît un ensemble de pièces destinées à constituer des supports de radiateur réglables en hauteur. Le support comporte un tube à enfoncer équipé d'un perçage à son extrémité libre pour le passage d'une patte en forme L destinée à porter le radiateur et fixée dans le tube à enfoncer, à l'aide d'une vis et d'un écrou.

Le document FR-A-1504199 divulgue un support de radiateur qui comporte un élément mural fixe affectant globalement la forme d'un U dont la base est fixée au mur et présentant des montants. Il comporte encore un élément mobile par rapport à l'élément mural fixe, muni d'une encoche 11 destinée à recevoir le radiateur ou un élément de celui-ci, ledit élément mobile selon un mouvement essentiellement parallèle aux plans contenant l'élément mural fixe affectant globalement la forme d'un U; de plus la base de l'élément mobile comporte une perforation dans un écrou 6 et un boulon 10 qui traverse ladite perforation de la base de l'élément mobile est retenu par le filet correspondant de l'écrou 6.

Le but de l'invention consiste à fournir un support de radiateur de construction simple, peu onéreuse et facile à monter sur les éléments de construction, notamment sans rupture de ceux-ci. Il doit permettre un réglage en hauteur du radiateur sans qu'il ne soit nécessaire de démonter celui-ci pour effectuer ledit réglage.

Les buts de la présente invention sont atteints par un support de radiateur conforme à la revendication 1.

On constate que le dispositif conforme à la présente invention est particulièrement simple et relativement peu onéreux puisqu'il ne nécessite pas beaucoup de matière.

En outre, le radiateur étant supporté par l'élément mobile, lui-même retenu par le boulon logé dans l'écrou dont les pattes de guidage reprennent l'effort, il est possible de régler la hauteur du radiateur par simple réglage de la position de l'élément mobile par rapport à l'élément fixe à l'aide dudit boulon et dudit écrou. Ce réglage est donc particulièrement simple et aisé puisque ledit boulon est facilement accessible. Par ailleurs, ledit réglage peut être effectué tandis que le radiateur est toujours supporté par le support conforme à la présente invention.

Avantageusement, l'élément mural fixe comporte des pattes de stabilisation qui empêchent un basculement de l'élément mural fixe.

Selon une forme d'exécution avantageuse du support de radiateur conforme à la présente invention, l'axe central des trous oblongs pratiqués dans les montants de l'élément mobile est écarté du bord du montant correspondant tourné vers l'élément mural fixe d'une distance qui correspond substantiellement à la distance séparant le centre des perforations pratiquées dans les montants de l'élément mural fixe de la base de celui-ci. On obtient ainsi un montage particulièrement stable et rigide.

On a constaté que l'on peut fixer l'élément mural moyennant une vis de relativement petit diamètre, si la base de l'élément mural fixe comporte une perforation relativement petite. Une vis de taille réduite par rapport aux vis ou tire-fond utilisés dans l'état de la technique suffit pour reprendre les efforts nécessaires, étant donné qu'il n'est pas nécessaire de prévoir un réglage de l'élément mural fixe par rapport au mur de fixation pour régler la position du radiateur à supporter. Il en résulte également que l'opérateur peut pratiquer un forage à plus petit diamètre dans le mur de fixation, qui est plus simple à effectuer, qui peut être effectué avec plus de précision et qui empêche la rupture des éléments de construction constituant le mur de support, comme cela est souvent le cas avec les supports conformes à l'état de la technique.

L'encoche pratiquée dans l'élément mobile et destinée à recevoir le radiateur ou un élément de celui-ci est évidemment adaptée la forme du radiateur ou d'un élément de celui-ci.

D'autres détails apparaîtront plus clairement à la lecture de la description ci-dessous donnée à l'appui des dessins dans lesquels:
― la figure 1 est une vue schématique de profil du support de radiateur conforme à l'invention;
― la figure 2 est une vue schématique de face du support de radiateur selon l'invention, et
― les figures 3 et 4 représentent des écrous utilisés selon l'invention.

Dans les figures, des repères de référence identiques se rapportent des éléments identiques ou analogues.

Selon la présente invention, le support 1 comporte un élément mural fixe 3 en forme de U destiné à être fixé à un mur ou une paroi d'habitations à l'aide d'une vis 5 traversant une perforation 7 pratiquée dans la base 9 dudit élément mural fixe 3. Les montants 11 et 13 de celui-ci comportent chacun une perforation 15 dans laquelle est chaque fois logée une patte de guidage 17 d'un écrou 19.

Le support 1 comporte encore un élément mobile 21 en forme de U dont les montants 23 et 25 présentent un trou oblong 27, l'un opposé à l'autre, dont l'axe correspond essentiellement à celui de la perforation pratiquée dans les montants 11, 13 de l'élément mural fixe. La base 29 de l'élément mobile 21 comporte une perforation 31 traversée par un boulon 33 retenu dans l'écrou 19.

Avantageusement, la base de l'élément mobile se prolonge pour former une encoche 35 destinée à recevoir le radiateur à supporter ou un élément de celui-ci. De préférence, les montants de l'élément mobile se prolongent également en diminuant de hauteur, en vue de renforcer le prolongement de la base. Avantageusement, l'encoche contient une pièce de protection adaptée en une matière synthétique par exemple, qui empêche l'endommagement du radiateur ou de son revêtement lors du montage.

L'élément mural fixe 3 peut également être muni de pattes de stabilisation 37 et 39 qui assurent une meilleure stabilité du support.

En vue d'empêcher des mouvements de basculement de l'élément mobile autour des pattes de guidage 17 de l'écrou 19, l'axe 41 du trou oblong 27 est écarté du bord du montant tourné vers l'élément mural fixe d'une distance sensiblement égale à celle qui sépare le centre de la perforation 15 de la base 9 de l'élément mural fixe 3.

L'écrou 19 qui retient le boulon 33 peut présenter diverses formes telles que représentées dans les figures 3 et 4. D'autres variantes sont également possibles.

Il est bien évident que, pour des raisons d'assemblage, les perforations 15 pratiquées dans les montants 11 et 13 de l'élément mural fixe doivent être dimensionnées de manière à permettre le passage de l'écrou 19. Pour ce faire, elles peuvent être rectangulaires, rondes, oblongues ou présenter toute autre forme adéquate. De manière analogue, le trou oblong 27 doit permettre, outre le réglage en hauteur du radiateur, le passage de l'écrou 19.

On conçoit aisément que la rotation du boulon 33 dans un sens ou dans l'autre réduit ou augmente la distance entre l'écrou 19 et la base 29 de l'élément mobile 23 et permet ainsi un réglage aisé en hauteur de la position du radiateur ou d'un élément de radiateur logé dans l'encoche 35. Ce réglage peut même être réalisé lorsque le radiateur ou un élément de radiateur est logé dans ladite encoche 35, étant donné que le boulon 33 est facilement accessible.

Notamment dans le cas d'un radiateur dont le démontage était quasi impossible sinon particulièrement difficile à cause de la proximité d'un appui de fenêtre, lors de l'utilisation des supports classiques, le support conforme à la présente invention s'avère particulièrement adéquat puisqu'il permet de rabaisser le radiateur avant de le basculer vers l'avant, en dessous dudit appui de fenêtre.

On a constaté qu'un support conforme à la présente invention réalisé à l'aide d'une feuille d'acier ayant une épaisseur de 1,5 mm et fixé au mur à l'aide d'une vis de diamètre 6 mm supporte une charge de l'ordre de 125 kg, ce qui est amplement suffisant dans le cas de radiateurs à circulation de fluide classiques. Dans le cas de charges plus importantes, on peut utiliser des supports plus robustes ou multiplier le nombre d'appuis du radiateur.

Il y a encore lieu de noter que le montage du support conforme à la présente invention est particulièrement aisé, étant donné que l'opérateur peut forer à un diamètre relativement faible (6 mm) dans le mur, ce qui augmente la précision et la rapidité d'exécution du travail et qu'il suffit de serrer une vis à l'aide d'un tourne-vis plutôt qu'un tire-fond à l'aide d'une clef appropriée généralement encombrante. Par ailleurs le réglage en hauteur du radiateur se fait lorsque celui-ci est supporté par lesdits supports.

Pour empêcher tout basculement de l'élément mobile autour de l'axe de l'écrou 19, ledit élément mobile peut comporter une patte de stabilisation 40.

En vue de réduire au maximum le jeu de l'élément mobile dans le sens d'un basculement autour de l'axe de l'écrou, il est avantageux de prévoir que le trou oblong 27 ait une largeur telle que l'écrou 19 puisse coulisser selon l'axe longitudinal, c'est-à-dire correspondant sensiblement à la largeur des pattes de guidage 17, mais ne puisse pas tourner autour de son axe. Comme il y a toutefois lieu de faire basculer l'écrou 19 une fois qu'il est introduit dans le support de radiateur afin de le mettre en position essentiellement perpendiculaire par rapport à la base 9, il est avantageux de prévoir une tête élargie 27′ au trou oblong 27.

Les perforations 15 peuvent être conçues de manière analogue, les têtes 15′ et 27′ correspondant uniquement en vue du basculement de l'écrou 19, après son introduction (trous 15 et 27 étant l'un en face de l'autre).

Le support de radiateur conforme à la présente invention convient pour le montage d'éléments de radiateur en forme de plaque mais aussi pour des radiateurs à fixation centrale par l'intermédiaire d'étriers, crochets ou autres.

## Revendications

1. Support de radiateur comportant un élément mural fixe (3) affectant globalement la forme d'un U dont la base (9) est fixée au mur; un élément mobile par rapport à l'élément mural fixe (3), muni d'une encoche (35) destinée à recevoir le radiateur ou un élément de celui-ci, ledit élément mobile selon un mouvement essentiellement parallèle aux plans contenant l'élément fixe mural (21) affectant globalement la forme d'un U dont la base (29) comporte une perforation (31) et un boulon (33) retenu dans un filet, caractérisé en ce que l'élément mural fixe (3) affectant globalement la forme d'un U est équipé de montants latéraux (11, 13) munis chacun d'une perforation (15) disposée l'une en face de l'autre; en ce que deux montants latéraux (23, 25) de l'élément mobile affectant globalement la forme d'un U présentent chacun un trou oblong (27) disposé l'un en face de l'autre et selon un axe (41) essentiellement perpendiculaire au plan contenant la base (29) dudit U mais essentiellement parallèle au plan contenant la base (9) de l'élément mural fixe (3), en ce qu'il comporte encore un écrou (19) muni de deux pattes de guidage (17) opposées l'une à l'autre qui reposent dans les perforations (15) pratiquées dans les montants (11, 13) de l'élément mural fixe (3) et qui traversent également les trous oblongs (27) pratiqués dans l'élément mobile (21) et en ce que le boulon (33) traverse la perforation (31) de la base (29) de l'élément mobile (21) et est retenu par le filet correspondant de l'écrou (19).

2. Support de radiateur selon la revendication 1 caractérisé en ce que l'élément mural fixe (3) comporte des pattes de stabilisation (37, 39) qui empêchent un basculement de l'élément mural fixe (3).

3. Support de radiateur selon la revendication 1 ou 2 caractérisé en ce que l'axe central (41) des trous oblongs (27) pratiqués dans les montants (23, 25) de l'élément mobile (21) est écarté du bord du montant correspondant tourné vers l'élément mural fixe (3) d'une distance qui correspond substantiellement à la distance séparant le centre des perforations pratiquées dans les montants (11, 13) de l'élément mural fixe (3) de la base (9) de celui-ci.

4. Support de radiateur selon l'une quelconque des revendications précédentes caractérisé en ce que la base (29) de l'élément mobile (21) se prolonge pour former une encoche (35), en étant éventuellement renforcée par les montants (23, 25) qui se prolongent également en diminuant de hauteur.

5. Support de radiateur selon l'une quelconque des revendications précédentes caractérisé en ce que l'encoche (35) contient une pièce de protection.

6. Support de radiateur selon l'une quelconque des revendications précédentes caractérisé en ce que l'élément mobile comporte, à sa partie inférieure, du côté de la surface (9) de l'élément fixe (3), une patte de stabilisation (40).

7. Support de radiateur selon l'une quelconque des revendications précédentes caractérisé en ce que les trous oblongs (15) comportent une tête élargie (15′).

8. Support de radiateur selon l'une quelconque des revendications précédentes caractérisé en ce que les trous oblongs (27) comportent une tête élargie (27′).

## Patentansprüche

1. Heizkörperstütze, aus einem stationären Wandelement (3), das im ganzen genommen die Form eines U hat, dessen Grundfläche (9) an der Wand befestigt ist; und aus einem bezüglich des stationären Wandelements (3) beweglichen Element (21), das mit einer Nut (35) versehen ist, die dazu bestimmt ist, den Heizkörper oder ein Element dieses Heizkörpers aufzunehmen, wobei das besagte bewegliche Element (21), das im wesentlichen parallel zu den Ebenen des stationären Wandelements (3) verschiebbar ist, im ganzen genommen die Form eines U hat, dessen Grundfläche (29) eine Perforation (31) und eine in einem Gewinde festgehaltene Schraube (33) aufweist, **dadurch gekennzeichnet**, **daß** das stationäre Wandelement (3), das im ganzen genommen die Form eines U hat, mit seitlichen Schenkeln (11, 13) ausgerüstet ist, von denen jeder mit einer Perforation (15) versehen ist, wobei die besagten Perforationen (15) einander gegenüberliegen; daß zwei seitliche Schenkel (23, 25) des beweglichen Elements, das im ganzen genommen die Form eines U hat, je ein Langloch (27) aufweisen, wobei die besagten Langlöcher (27) einander gegenüberliegen und gemäß einer Achse (41) angeordnet sind, die im wesentlichen senkrecht zu der Ebene ist, die die Grundfläche (29) des besagten U enthält, und im wesentlichen parallel zu der Ebene angeordnet ist, die die Grundfläche (9) des stationären Wandelements (3) enthält; **daß** sie außerdem eine Mutter (19) aufweist, die mit zwei einander gegenüberliegenden Führungsansätzen (17) versehen ist, die in Perforationen (15) ruhen, die in den Schenkeln (11, 13) des stationären Wandelements (3) angebracht sind, und die ebenfalls durch die Langlöcher (27) hindurchgehen, die in dem beweglichen Element (21) angebracht sind; **und daß** die Schraube (33) durch die Perforation (31) der Grundfläche (29) des beweglichen Elements (21) hindurchgeht und von dem entsprechenden Gewinde der Mutter (19) festgehalten wird.

2. Heizkörperstütze gemäß Anspruch 1, **dadurch gekennzeichnet**, **daß** das stationäre Wandelement (3) Stabilisierungsansätze (37, 39) aufweist, die eine Kippbewegung des stationären Wandelements (3) verhindern.

3. Heizkörperstütze gemäß Anspruch 1 oder 2, **dadurch gekennzeichnet, daß** die zentrale Achse (41) der in den Schenkeln (23, 25) des beweglichen Elements (21) angebrachten Langlöcher (27) von dem Rand des betreffenden, zu dem stationären Wandelement (3) hin gerichteten Schenkels um eine Strecke entfernt ist, die im wesentlichen dem Abstand zwischen der Mitte der in den Schenkeln (11, 13) des stationären Wandelements (3) angebrachten Perforationen und der Grundfläche (9) dieses stationären Wandelements (3) entspricht.

4. Heizkörperstütze gemäß irgendeinem der vorhergehenden Ansprüche, **dadurch gekennzeichnet, daß** die Grundfläche (29) des beweglichen Elements (21) verlängert ist und eine Nut (35) bildet, wobei sie eventuell durch die Schenkel (23, 25) verstärkt wird, die bei abnehmender Höhe ebenfalls verlängert sind.

5. Heizkörperstütze gemäß irgendeinem der vorhergehenden Ansprüche, **dadurch gekennzeichnet, daß** die Nut (35) ein Schutzteil enthält.

6. Heizkörperstütze gemäß irgendeinem der vorhergehenden Ansprüche, **dadurch gekennzeichnet, daß** das bewegliche Element in seinem unteren Teil, bei der Grundfläche (9) des stationären Elements (3) einen Stabilisierungsansatz (40) aufweist.

7**.** Heizkörperstütze gemäß irgendeinem der vorhergehenden Ansprüche, **dadurch gekennzeichnet, daß** die Langlöcher (15) einen breiteren Kopf (15′) aufweisen.

8. Heizkörperstütze gemäß irgendeinem der vorhergehenden Ansprüche, **dadurch gekennzeichnet, daß** die Langlöcher (27) einen breiteren Kopf (27′) aufweisen.

## Claims

1. Support for a radiator, comprising a fixed wall element (3) taking the overall shape of a U, the base (9) of which is fixed to the wall; an element which can move with respect to the fixed wall element (3) and is equipped with a notch (35) intended to receive the radiator or an element of the latter, the said element capable of moving in a movement essentially parallel to the planes containing the fixed wall element (21) taking the overall shape of a U, the base (29) of which comprises a perforation (31) and a bolt (33) retained in a screw thread, characterised in that the fixed wall element (3) taking the overall shape of a U is equipped with side posts (11, 13) each provided with a perforation (15) arranged opposite each other; and in that two side posts (23, 25) of the movable element taking the overall shape of a U each have an oblong hole (27) arranged opposite each other and along an axis (41) essentially perpendicular to the plane containing the base (29) of the said U but essentially parallel to the plane containing the base (9) of the fixed wall element (3), in that it furthermore comprises a nut (19) provided with two guide lugs (17), opposite each other, which rest in the perforations (15) made in the posts (11, 13) of the fixed wall element (3) and which also traverse the oblong holes (27) made in the movable element (21), and in that the bolt (33) traverses the perforation (31) of the base (29) of the movable element (21) and is retained by the corresponding screw thread of the nut (19).

2. Support for a radiator according to Claim 1, characterised in that the fixed wall element (3) comprises stabilising lugs (37, 39) which prevent the fixed wall element (3) from tilting.

3. Support for a radiator according to Claim 1 or 2, characterised in that the centre axis (41) of the oblong holes (27) made in the posts (23, 25) of the movable element (21) is spaced apart from the edge of the corresponding post turned towards the fixed wall element (3) by a distance which corresponds substantially to the distance separating the centre of the perforations made in the posts (11, 13) of the fixed wall element (3) from the base (9) of the latter.

4. Support for a radiator according to any one of the preceding claims, characterised in that the base (29) of the movable element (21) is extended in order to form a notch (35), if necessary being reinforced by the posts (23, 25) which are also extended, diminishing in height.

5. Support for a radiator according to any one of the preceding claims, characterised in that the notch (35) contains a protective piece.

6. Support for a radiator according to any one of the preceding claims, characterised in that the movable element comprises, in its lower part, on the side of the surface (9) of the fixed element (3), a stabilising lug (40).

7. Support for a radiator according to any one of the preceding claims, characterised in that the oblong holes (15) comprise a widened head (15′).

8. Support for a radiator according to any one of the preceding claims, characterised in that the oblong holes (27) comprise a widened head (27′).
